# EUROPÄISCHE PATENTSCHRIFT

(11) **EP 2 996 975 B1**
(45) Veröffentlichungstag und Bekanntmachung des Hinweises auf die Patenterteilung: **12.07.2017**
(21) Anmeldenummer: 14706642.7
(22) Anmeldetag: 26.02.2014
(51) Int. Cl.: B65H 19/30

(54) **ROLLENHANDLINGSYSTEM MIT EINER EINSEITIG LÖSBAR BEFESTIGTEN WICKELWELLE**
REEL HANDLING SYSTEM HAVING A WINDING SHAFT WHICH IS FASTENED RELEASABLY ON ONE SIDE
SYSTÈME DE MANIPULATION DE BOBINES COMPORTANT UN ARBRE DE DÉROULEMENT FIXÉ DE MANIÈRE LIBÉRABLE SUR UN CÔTÉ

(30) Priorität: 13.05.2013 DE 102013104910; 15.08.2013 DE 102013108831
(43) Veröffentlichungstag der Anmeldung: 23.03.2016
(73) Patentinhaber: Windmöller & Hölscher KG, 49525 Lengerich (DE)
(72) Erfinder: JENDROSKA, Rainer, 49549 Ladbergen (DE); ZESIGER, Tristan, 49080 Osnabrück (DE)
(86) Internationale Anmeldenummer: PCT/EP2014/053749
(87) Internationale Veröffentlichungsnummer: WO 2014/183887

(56) Entgegenhaltungen:
- GB-A- 2 028 772
- US-A- 5 810 966
- US-A- 5 941 474
- US-A1- 2010 243 789
- US-B1- 6 260 787

## Beschreibung

Die Erfindung betrifft ein Rollenhandlingsystem für einen Wickler, in dem Hülsen mit einer Materialbahn aufbringbar sind, sodass eine Mehrzahl an auf den Hülsen mit einer Materialbahn aufgewickelten Rollen entstehen. Zudem betrifft die Erfindung ein Verfahren für ein soeben genanntes Rollenhandlingsystem.

Aus der WO 03/010079 A1 ist eine Vorrichtung bekannt, bei der in einem Wickler eine Materialbahn auf eine rotierende Hülse aufgebracht werden kann. Es entsteht eine auf der Hülse mit der Materialbahn aufgewickelte Rolle, die über ein Rollenhandlingsystem vom Wickler abtransportiert werden kann. Ein wesentlicher Nachteil im Stand der Technik ist, dass das Rollenhandlingsystem lediglich in der Lage ist jeweils eine Hülse bzw. eine Rolle zu "bearbeiten" bzw. zu bewegen. Zudem hat sich nachteiligerweise gezeigt, dass die im Stand der Technik genannte Vorrichtung konstruktiv aufwendig ist. Ein weiteres, als nächstliegender Stand der Technik anzusehendes Rollenhandlingssystem wird in dem Doument US 5 941 474 A offenbart. Die Aufgabe der vorliegenden Erfindung ist es, die oben genannten Nachteile zu vermeiden, insbesondere ein Rollenhandlingsystem für einen Wickler sowie ein Verfahren hierzu zu schaffen, sodass die Produktivität der Gesamtanordnung sowie des Verfahrens erheblich gesteigert werden kann.

Die Aufgabe der vorliegenden Erfindung wird durch ein Rollenhandlingsystem mit sämtlichen Merkmalen des Patentanspruches 1 gelöst. Des Weiteren wird die genannte Aufgabe durch ein Verfahren mit sämtlichen Merkmalen des Patentanspruches 13 oder 14 gelöst. In den jeweiligen abhängigen Patentansprüchen sind mögliche Ausführungsformen der Erfindung beschrieben.

Erfindungsgemäß wird ein Rollenhandlingsystem für einen Wickler vorgeschlagen, in dem Hülsen mit jeweils einer Materialbahn aufbringbar sind, so dass eine Mehrzahl an auf den Hülsen mit jeweils einer Materialbahn aufgewickelten Rollen entstehen, mit einer Zuführeinheit, um eine Mehrzahl an Hülsen einer Aufnahmeeinheit zu übergeben, wobei die Aufnahmeeinheit beweglich zwischen der Zuführeinheit und einer Übergabestation angeordnet ist, mit der Hülsen zum Wickler überführbar sind und Rollen vom Wickler zur Übergabestation übergebbar sind, wobei die Übergabestation eine Haltevorrichtung aufweist, an der eine Wickelwelle einseitig lösbar befestigt ist, wobei auf die Wickelwelle die Hülsen bei der Bewegung der Aufnahmeeinheit in Richtung der Übergabestation aufschiebbar sind. Ein wesentlicher Vorteil der Erfindung ist, dass eine Mehrzahl an Hülsen im Rollenhandlingsystem bearbeitet werden kann, bei der unter anderem die Materialbahnen aufgebracht werden und somit eine Vielzahl an Rollen entstehen, wodurch sich die Produktivität der Gesamtanordnung wesentlich vergrößern lässt. Aufgrund der gleichzeitigen Bearbeitung von einer Mehrzahl an Hülsen bzw. Rollen verfügt die vorliegende Erfindung über eine Wickelwelle, die einseitig lösbar an einer Haltevorrichtung befestigt ist, welches bei der Aufschiebung der Hülsen bei der Bewegung der Aufnahmeeinheit in Richtung der Übergabestation vorteilhaft ist. Selbstverständlich ergibt sich durch die einseitige Befestigung der Wickelwelle auch der Vorteil, dass die Rollen, die vom Wickler der Übergabestation übergeben werden, wiederum problemlos von der Wickelwelle entfernt werden können. Da die Wickelwelle einseitig befestigt ist, weist die Wickelwelle ein freies Ende auf, das der Zuführeinheit zugewandt ist, wobei das freie Ende an der Seite der Wickelwelle angeordnet ist, die der einseitigen lösbaren Befestigungsstelle gegenüberliegend angeordnet ist. Über dieses freie Ende ist das erfindungsgemäße Rollenhandlingsystem in der Lage eine Mehrzahl an Hülsen auf die Wickelwelle aufzuschieben bzw. eine Vielzahl an Rollen von der Wickelwelle zu entnehmen, wobei die Zuführeinheit sich jeweils in Richtung Übergabestation bzw. in Richtung Zuführeinheit bewegt und die Hülsen bzw. die Rollen mitbewegt. Somit kann mit dem erfindungsgemäßen Rollenhandlingsystem ein automatischer Rollenwechsel in einer sehr kurzen Zeit erzielt werden, wobei gleichzeitig maximale Maschinengeschwindigkeiten, insbesondere beim Wickler erzielbar sind.

Vorteilhafterweise kann die Wickelwelle zur horizontalen Achse nach unten geneigt sein, sodass die Wickelwelle in einem Winkel α zur horizontalen Achse geneigt ist, wobei insbesondere der Winkel α ≤ 5° beträgt. Durch die leicht schräge Anordnung der Wickelwelle zur horizontalen Achse bzw. zur Bewegungsrichtung der Aufnahmeeinheit durchfährt die Wickelwelle die einzelnen Hülsen, die die Form eines Hohlzylinders aufweisen können. Gleichzeitig kommt es zu einem leichten Kontakt mit der Mantelfläche der schräg angeordneten Wickelwelle und der innenseitigen Mantelfläche der Hülse bzw. der Hülsen, wodurch jede Hülse über die entstehende Reibung eine zusätzliche Positionierung erfahren kann. Hierdurch werden die Hülsen an der Wickelwelle positioniert, welches für die Wickelqualität im Wickler eine große Rolle spielt. Beispielsweise ist es denkbar, dass das freie Ende der Wickelwelle, das der Zuführeinheit zugewandt ist, nach unten geneigt ist.

Erfindungsgemäß kann vorgesehen sein, dass die Wickelwelle Fixierungsmittel aufweist, die zur Fixierung der Hülsen an der Wickelwelle dienen. Nachdem die Hülsen an der Wickelwelle positioniert worden sind, kann es von Vorteil sein, dass bei der Übergabe der Wickelwelle an den Wickler die Hülsen in ihrer gewünschten Position verbleiben. Hierzu sind die Fixierungsmittel im Einsatz, die verhindern, dass die Hülsen ihre Position an der Wickelwelle verlieren.

Beispielsweise kann es in einer erfindungsgemäßen Ausführungsform denkbar sein, dass die Fixierungsmittel an der Wickelwelle bewegbare Spannelemente sind, die zwischen einer ausgefahrenen Lage und einer eingefahrenen Lage bewegbar sind, wobei insbesondere in der ausgefahrenen Lage die Spannelemente vorsprungartig aus der Wickelwelle sich erstrecken. Die Spannelemente können sich z. B. an der Mantelfläche der Wickelwelle befinden, wobei die Spannelemente über einen Antrieb zwischen der ausgefahrenen und der eingefahrenen Lage bewegbar sind. Der Antrieb kann in der Übergabestation integriert sein. Des Weiteren kann es von Vorteil sein, dass in der ausgefahrenen Lage die Spannelemente unmittelbar an der inneren Mantelfläche der Hülsen form- und/oder kraftschlüssig anliegen, wodurch eine zuverlässige Fixierung der Hülsen an der Wickelwelle erzielbar ist. Über die Spannelemente lässt sich des Weiteren eine Zentrierung der Hülsen an der Wickelwelle erreichen, sodass jede Hülse eine ideale Position an der Wickelwelle, sowohl entlang der axialen Erstreckung der Wickelwelle als auch entlang der radialen Erstreckung der Wickelwelle sich erzielen lässt.

In einer möglichen Ausführungsform der Erfindung kann das Rollenhandlingsystem derart ausgeführt sein, dass die Wickelwelle eine Luftzuführung und/oder eine Luftabführung aufweist, durch die Luft in die Wickelwelle einbringbar und/oder abführbar ist, wodurch die Spannelemente bewegbar sind. Der Antrieb der Spannelemente wird durch das Einbringen von Luft in die belüftbare Wickelwelle erreicht, wobei unter einem definierten Luftdruck die Spannelemente in ihrer ausgefahrenen Lage fahren und bei einer Entlüftung die Spannelemente in ihre eingefahrene Lage sich zurückbewegen. Hierdurch lässt sich eine Bewegung der Spannelemente erzielen.

Vorteilhafterweise kann die Übergabestation mindestens ein Rückschlagventil aufweisen, um die ausgefahrene Lage der Spannelemente beizubehalten. Die Beibehaltung der ausgefahrenen Lage der Spannelemente ist deshalb von Vorteil, weil bei der Übergabe der Wickelwelle in den Wickler eine Positionsverschiebung der Hülsen nicht gewünscht ist.

Das erfindungsgemäße Rollenhandlingsystem kann ferner vorsehen, dass die Haltevorrichtung einen bewegbaren Bolzen aufweist, der zwischen eine Arretierstellung und eine Freigabestellung bewegbar ist, wobei in der Arretierstellung der Bolzen in einer Aufnahme der Wickelwelle sich befindet, wobei die Aufnahme als eine Nut ausgeführt ist. Über diese Ausgestaltung der Haltevorrichtung lässt sich eine zuverlässige lösbare Befestigung der Wickelwelle an der Haltevorrichtung erzielen, die einseitig innerhalb des Rollenhandlingsystems gelagert ist.

Zudem kann erfindungsgemäß das Rollenhandlingsystem derart ausgeführt sein, dass die Wickelwelle eine weitere Aufnahme aufweist, die zur ersten Aufnahme benachbart angeordnet ist, wobei in die weitere Aufnahme ein Greifelement des Wicklers einbringbar ist, wobei insbesondere die weitere Aufnahme als Nut ausgeführt ist. Das Greifelement dringt in die weitere Aufnahme ein und überführt die Wickelwelle in den Wickler. Hierdurch wird eine genaue Position im Wickler erreicht, da das Greifelement eine Geometrie aufweist, die der Geometrie der weiteren Aufnahme entspricht und somit sicherstellt, dass bei der Übergabe der Wickelwelle diese in ihrer erforderlichen Position innerhalb des Wicklers sich befindet.

Damit bei der Belüftung und bei der Entlüftung möglichst zuverlässig Luft in die Wickelwelle eingebracht und aus der Wickelwelle ausgebracht werden kann, hat es sich gezeigt, dass die Luftzuführung und/oder die Luftabführung besonders günstig im Bereich der Stirnfläche der Wickelwelle anzuordnen ist. Beispielsweise ist es denkbar, dass eine Düse bei der Belüftung und/oder Entlüftung in die Luftzuführung und/oder in die Luftabführung eingeführt wird, um eine Belüftung und/oder eine Entlüftung der Wickelwelle zu betreiben. Die Luftzuführung kann eine Bohrung oder ein Kanal innerhalb der Wickelwelle sein. Die Luftabführung kann der Luftzuführung entsprechen, obwohl in einer weiteren Ausführungsform der Erfindung die Luftabführung separat zu der Luftzuführung an der Wickelwelle sich befinden kann. Die Luftabführung kann ebenfalls wie die Luftzuführung eine Bohrung, ein Kanal, etc. in der Wickelwelle sein, um eine Bewegung der Spannelemente in ihre genannten Lagen zu erzielen.

Des Weiteren schließt die Erfindung mit ein, dass die Stirnfläche als Mehrkant ausgeführt ist, insbesondere dass die Stirnfläche als Dreihkant ausgeführt ist. Die geometrische Ausgestaltung der Stirnfläche hat den Vorteil, dass innerhalb des Wicklers ein Gegenelement auf diesen Mehrkant einwirkt bzw. diesen form- und/oder kraftschlüssig aufnimmt, damit die Wickelwelle beim Aufwickeln der Materialbahn mit einer entsprechenden Drehzahl rotiert wird. Die Ausführung der Stirnfläche als Mehrkant hat den Vorteil, dass hohe Drehmomente auf die Wickelwelle innerhalb des Wicklers übertragen werden können.

Zudem wird die Aufgabe durch ein Verfahren gemäß sämtlicher Merkmale des unabhängigen Patentanspruches 13 gelöst.

Erfindungsgemäß wird ein Verfahren zur Übergabe einer Wickelwelle eines Rollenhandlingsystems an einem Wickler vorgeschlagen, in dem Hülsen mit jeweils einer Materialbahn aufgebracht werden, so dass eine Mehrzahl an auf den Hülsen mit jeweils einer Materialbahn aufgewickelten Rollen entstehen, mit einer Zuführeinheit, um eine Mehrzahl an Hülsen einer Aufnahmeeinheit zu übergeben, wobei die Aufnahmeeinheit beweglich zwischen der Zuführeinheit und einer Übergabestation angeordnet ist, mit der Hülsen zum Wickler überführt werden und Rollen vom Wickler zur Übergabestation übergeben werden, wobei die Übergabestation eine Haltevorrichtung aufweist, an der die Wickelwelle einseitig lösbar befestigt ist, und auf die Wickelwelle die Hülsen bei der Bewegung der Aufnahmeeinheit in Richtung der Übergabestation aufgeschoben werden, gekennzeichnet durch folgende Schritte:
- dass nach dem Aufbringen der Hülsen auf die Wickelwelle eine Belüftung der Wickelwelle erfolgt, so dass durch die Einbringung von Luft an der Wickelwelle angeordnete Spannelemente ausfahren und die Hülsen an der Wickelwelle fixieren,
- dass Greifelemente des Wicklers zur Übergabestation sich bewegen und die Wickelwelle aufnehmen,
- dass die Haltevorrichtung sich von der Wickelwelle löst, und
dass die Greifelemente die Wickelwelle zum Wickler überführen.

Zudem wird die Aufgabe durch ein Verfahren gemäß sämtlicher Merkmale des unabhängigen Patentanspruches 14 gelöst.

Erfindungsgemäß wird ein Verfahren zur Übergabe einer Wickelwelle eines Rollenhandlingsystems von einem Wickler an eine Übergabestation vorgeschlagen, wobei im Wickler eine Materialbahn auf die Hülsen aufgebracht wird, so dass eine Mehrzahl an auf den Hülsen mit jeweils einer Materialbahn aufgewickelten Rollen entstehen, mit einer Zuführeinheit, um eine Mehrzahl an Hülsen einer Aufnahmeeinheit zu übergeben, wobei die Aufnahmeeinheit beweglich zwischen der Zuführeinheit und einer Übergabestation angeordnet ist, mit der Hülsen zum Wickler überführt werden und Rollen vom Wickler zur Übergabestation übergeben werden, wobei die Übergabestation eine Haltevorrichtung aufweist, an der die Wickelwelle einseitig lösbar befestigt ist, und auf die Wickelwelle die Hülsen bei der Bewegung der Aufnahmeeinheit in Richtung der Übergabestation aufgeschoben werden, gekennzeichnet durch folgende Schritte:
- dass über Greifelemente des Wicklers die Wickelwelle vom Wickler zur Übergabestation bewegt wird,
- dass eine Entlüftung der Wickelwelle erfolgt, bei der durch die Ausbringung von Luft aus der Wickelwelle an der Wickelwelle angeordnete Spannelemente in die Wickelwelle einfahren und sich von den Hülsen kraftschlüssig und/oder formschlüssig lösen,
- dass die Aufnahmeeinheit sich so weit bis zu den Hülsen bewegt bis ein Kontakt entsteht,
die Greifelemente sich von der Wickelwelle lösen und entfernen.

Besonders vorteilhaft ist, dass beide unabhängige Verfahren gleichzeitig eine Vielzahl an Hülsen bzw. Rollen übergeben können, ohne dass die Gefahr besteht, dass die Position der Hülsen und/oder der Rollen sich verändert. Gleichzeitig wird durch den Luftantrieb der Spannelemente eine zuverlässige Fixierung und Zentrierung der Hülsen sowie der Rollen an der Wickelwelle erreicht. Über die einseitig lösbare Befestigung der Wickelwelle an der Haltevorrichtung lässt sich zudem eine kompakte Gesamtanordnung des Rollenhandlingsystems erreichen, wobei gleichzeitig ein Lösen und ein Befestigen an lediglich einer Seite der Wickelwelle das Verfahren bei der Übergabe der Wickelwelle zeitlich verkürzt bzw. vereinfacht.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1 bis Fig. 11: schematische Ansichten eines Rollenhandlingsystems mit einem Wickler, einer Zuführeinheit, einer Aufnahmeeinheit, einer Übergabestation, einer Positionseinrichtung sowie einer Rollenabführung, wobei das Rollenhandlingsystem sich in unterschiedlichen Betriebszuständen befindet,
- Fig. 12: eine detaillierte Ansicht der Positionseinrichtung,
- Fig. 13: eine vergrößerte Ansicht gemäß Figur 12,
- Fig. 14: eine Ansicht A gemäß Figur 12,
- Fig. 15: eine Ansicht B gemäß Figur 12,
- Fig. 16: eine detaillierte Ansicht der Übergabestation,
- Fig. 17: eine weitere Ansicht auf die Übergabestation,
- Fig. 18: eine dreidimensionale Ansicht auf eine Wickelwelle des Rollenhandlingsystems,
- Fig. 19: eine vergrößerte Darstellung eines Teilbereiches der Wickelwelle gemäß Figur 18,
- Fig. 20: eine Schnittansicht der Wickelwelle gemäß Figur 18 und
- Fig. 21: eine schematische Ansicht auf die in der Übergabestation angeordneten Wickelwelle und der Aufnahmeeinheit.

Die Figuren 1 bis Figur 11 zeigen schematisch ein Rollenhandlingsystem für einen Wickler 50, in dem Hülsen 1 mit jeweils einer Materialbahn 2 aufgewickelt werden können. Hierbei umfasst das Rollenhandlingsystem eine Zuführeinheit 10, um eine Mehrzahl an Hülsen 1 einer Aufnahmeeinheit 20 zu übergeben. Gemäß Figur 1 sind bereits drei Rollen 3 der Aufnahmeeinheit 20 übergeben worden, wobei die Aufnahmeeinheit 20 eine erste Auflagefläche 23 aufweist, auf der die Hülsen 1 aufliegen. Die Hülsen 1 sind hierbei zylindrisch ausgebildet.

Die Aufnahmeeinheit 20 lässt sich zwischen der Zuführeinheit 10 und einer Übergabestation 60 bewegen. An der Übergabestation 60 können die Hülsen 1 dem Wickler 50 übergeben werden, worauf im Folgenden noch eingegangen wird. Im Wickler 50 wird jeweils eine Materialbahn 2 auf jede einzelne Hülse 1 aufgebracht und es entsteht eine Mehrzahl an auf den Hülsen 1 mit einer Materialbahn 2 aufgewickelten Rollen 3, siehe beispielsweise Figur 3 und Figur 6. Die Rollen 3 werden anschließend wieder vom Wickler 50 zur Übergabestation 60 übergeben, welches in Figur 4 und Figur 5 gezeigt ist.

Zwischen der Übergabestation 60 und der Zuführeinheit 10 ist eine Positionseinrichtung 80 vorgesehen, die bei der Bewegung der Aufnahmeeinheit 20 in Richtung der Übergabestation 60 eine Positionierung der Hülsen 1 auf der ersten Auflagefläche 23 bewirkt. Die Positionseinrichtung 80 ist derart ausgebildet, dass eine Positionierung der Hülsen 1 zueinander erfolgt. Die Positionseinrichtung 80 weist eine Sensoreinheit 100 auf, die in Figur 12 dargestellt ist, wobei die Sensoreinheit 100 die vorbeifahrenden Hülsen 1 überprüft, inwieweit die Hülsen 1 korrekt auf der Aufnahmeeinheit 20 aufliegen und/oder die korrekten Hülsen 1 auf der Aufnahmeeinheit 20 sich befinden. Gemäß Figur 12 weist die Sensoreinheit 100 einen ersten Sensor 110 auf, der überprüft, inwieweit der Durchmesser der Hülse 1 bzgl. eines fest vorgegebenen Maximaldurchmessers zu groß ist, um die dahinter liegende Einrichtung des Rollenhandlingsystems zu schützen. Falls der gemessene Durchmesser der Hülse 1 tatsächlich größer ist als ein gespeicherter Maximaldurchmesser, erfolgt ein Abbruch des Rollenhandlingsystems.

Der zweite Sensor 120 überprüft, inwieweit der tatsächliche Durchmesser der Hülse 1 einem vorgegebenen Wert innerhalb des Rollenhandlingsystems entspricht. Beispielsweise ist es denkbar, dass der Maschinenbediener des Rollenhandlingsystems zuvor den Wert der Hülse 1 bzgl. seines Durchmessers eingibt. Anschließend erfolgt über die Messung des zweiten Sensors ein Vergleich zwischen dem gemessenen Durchmesser der Hülse 1 und dem zuvor eingegebenen Durchmesserwert. Die Sensoreinheit 100, die an der Positionseinrichtung 80 angeordnet ist, kann somit auch feststellen, inwieweit eine Hülse 1 fehlt, welches ebenfalls zu einem Abbruch des Rollenhandlingsystems führt. Zwischen beiden Sensoren 110, 120 befindet sich ein Abstreiferelement 81, welches gemäß dem vorliegenden Ausführungsbeispiel flexibel ist und aus einem Federblech ausgebildet sein kann. Des Weiteren weist die Positionseinrichtung 80 eine Klebevorrichtung 90 auf, die in Richtung Übergabestation 60 angeordnet ist.

In Figur 12 bis Figur 15 ist gezeigt, dass die Aufnahmeeinheit 20 Positionierungsmittel 24 aufweist, um die Hülsen 1 mittels der Positionseinrichtung 80 an der Aufnahmeeinheit 20 auszurichten. Hierbei weist die erste Auflagefläche 23 der Aufnahmeeinheit 20 Schalenelemente 26 auf, die der geometrischen Form der Hülsen 1 zumindest teilweise angepasst sind. Die Schalenelemente 26 sind zueinander beabstandet, wobei die Positionierungsmittel 24 aus der Auflagefläche 23 vorsprungartig hervorstehen, welches insbesondere in Figur 13 bis Figur 15 verdeutlicht ist. Gemäß dem vorliegenden Ausführungsbeispiel sind die Positionierungsmittel 24 scheibenartig ausgebildet, wobei die Positionierungsmittel 24 als metallische Scheiben ausgeführt sind, die seitlich an den Schalenelementen 26 angeordnet sind.

Wenn die Hülsen 1 von der Zuführeinheit 10 zur Aufnahmeeinheit 20 übergeben werden (siehe Figur 10), befinden sich die Hülsen 1 gemäß Figur 12 jeweils auf einem oder mehreren Positionierungsmitteln 24, wodurch die Hülsen 1 eine schräge Lage an der ersten Auflagefläche 23 der Aufnahmeeinheit 20 aufweisen, welches in Figur 12 verdeutlicht ist. Erfolgt nun eine Bewegung der Aufnahmeeinheit 20 von der Position gemäß Figur 1 in Richtung Figur 2, kontaktiert das Abstreiferelement 81 jede schräg angeordnete Hülse 1, sodass die Hülse 1 aus der schrägen Lage gebracht wird und auf die Auflagefläche 23 der Aufnahmeeinheit 20 geschoben wird, wodurch eine erste Positionierung 5 der Hülsen 1 erfolgt. Gemäß Figur 12 ist die rechte Hülse 1 bereits über das Abstreiferelement 81 positioniert worden, wobei die Hülse 1 mit ihrem linken Bereich gegen das Positionierungsmittel 24 anschlägt, welches in Figur 13a gezeigt ist. Somit wird auch die mittlere Hülse 1 sowie die linke Hülse 1 positioniert, wobei gleichzeitig die Aufnahmeeinheit 20 mit den Hülsen 1 sich in Richtung Übergabestation 60 bewegt. Gleichzeitig erfolgt eine Überprüfung der Durchmesser der Hülsen 1 über die Sensoreinheit 100. Nach der ersten Positionierung 5 der Hülsen 1 erfolgt eine Auftragung eines Klebemediums auf die Mantelfläche jeder Hülse 1 über die Klebevorrichtung 90. Die Positionseinrichtung 80 kann hierbei eine Temperiereinheit und/oder eine Druckeinheit aufweisen, um nach definierten Parametern das Klebemedium auf die Hülsen 1 aufzubringen. Beispielsweise ist es denkbar, dass das Klebemedium ein Heißkleber ist. Die Funktion des Klebemediums ist, dass zuverlässig im Wickler 50 die Materialbahn 2 an der Mantelfläche der Hülse 1 befestigt werden kann.

Das Schalenelement 26a gemäß Figur 12 weist zwei auf einer Höhe liegende Positionierungsmittel 24 auf, die als Anschlag für die mittlere Hülse 1 dienen. Dieses ist ebenfalls in Figur 15 gezeigt.

Das hinterste Schalenelement 26b weist ein weiteres Positionierungsmittel 24 auf, welches zu den beiden Positionierungsmitteln 24 erhöht ist. Dieses weitere Sicherungsmittel 24 dient als Sicherungselement, um eine Verkippung bei der Positionierung der linken Hülse 1 zu vermeiden.

Die Positionseinrichtung 80, an der die Klebevorrichtung 90 und die Sensoreinheit 100 integriert ist, lässt sich verfahren, wobei bei der Bewegung der Aufnahmeeinheit 20 mit den Hülsen 2 in Richtung der Übergabestation 60 gemäß Figur 2 die Positionseinrichtung 80 eine Arbeitsposition 21 einnimmt, die in Figur 12 gezeigt ist. Die Positionseinrichtung 80 lässt sich des Weiteren in eine Warteposition bringen, die schematisch in Figur 6 und Figur 7 gezeigt ist, in der keine Auftragung des Klebemediums und/oder die Überprüfung des Durchmessers der Hülsen 1 notwendig ist.

Gemäß der Figuren 1 bis Figur 11 weist die Übergabestation 60 eine Haltevorrichtung 61 auf, an der eine Wickelwelle 62 lösbar befestigt ist. Bei der Bewegung der Hülsen 1 mittels der Aufnahmeeinheit 20 in Richtung Übergabestation 60 werden die Hülsen 1 auf die Wickelwelle 62 aufgefädelt bzw. aufgeschoben, sodass die Hülsen 1 die Position in Figur 2 erreichen. Die Wickelwelle 62 ist an der Haltevorrichtung 61 einseitig gelagert und befestigt, welches in Figur 16, Figur 17 und Figur 21 gezeigt ist. Die Lagerung der Wickelwelle 62 ist an der der Zuführeinheit 10 abgewandten Seite der Haltevorrichtung 61 angeordnet. Hierbei ist die Wickelwelle 62 zur horizontalen Achse 4 nach unten geneigt, welches in Figur 21 schematisch gezeigt ist. Die Wickelwelle 62 ist in einem Winkel α zur horizontalen Achse 4 geneigt, wobei der Wickel α kleiner als 5° beträgt. Das freie Ende 53 der Wickelwelle 62, das der Zuführeinheit 10 zugewandt ist, ist nach unten geneigt. Damit zunächst bei der Bewegung der Aufnahmeeinheit 20 in Richtung Übergabestation 60 das freie Ende 53 in die hohlen Hülsen 1 einfahren kann, sorgt ein Führungselement 29 dafür, dass kurzzeitig die Wickelwelle 62 in die horizontale Achse 4 gebracht wird. Das Führungselement 29 ist an der Aufnahmeeinheit 20 angeordnet, wobei das Führungselement 29 zwischen einer aktiven Position 27 und einer passiven Position 28 gebracht werden kann, wobei diese Positionen 27, 28 in Figur 21 schematisch gezeigt sind. In der aktiven Position 27 bringt das Führungselement 29 die Wickelwelle 62 in die horizontale Achse 4, wobei die Wickelwelle 62 in die Hülsen 1 eindringt. Es reicht erfindungsgemäß aus, dass lediglich teilweise bei der Bewegung der Aufnahmeeinheit 20 in Richtung Übergabestation 60 die Wickelwelle 62 in eine oder mehrere Hülsen eingedrungen ist. Anschließend kann das Führungselement 29 zurück in die passive Position 28 verfahren werden, sodass die Wickelwelle 62 zurück sich in ihre geneigte Stellung bewegt. Hierdurch entsteht eine gewisse Reibung mit der inneren Mantelfläche der Hülse 1, wobei die Aufnahmeeinheit 20 sich weiter mit den Hülsen 1 in Richtung Übergabestation 60 bewegt. Die Wickelwelle 62 wirkt dabei auf die Hülsen 1, sodass die Hülsen 1 jeweils an ein Positionierungsmittel 24 der Aufnahmeeinheit 20 endpositioniert werden, welches eine zweite Positionierung 6 der Hülsen 1 an der ersten Auflagefläche 23 ist. Hierbei werden die Hülsen 1 gegen das jeweilige Positionierungsmittel 24 gedrückt, sodass jede Hülse 1 in Kontakt mit ihrem Positionierungsmittel 24 kommt, welches den Figuren 14 und 15 entspricht.

Gemäß Figur 21 ist das Führungselement 29 mit einem Rollenelement 30 ausgeführt, das in der aktiven Position 27 an der Wickelwelle 62 abrollt. Hierdurch lässt sich eine geringe Reibung erreichen, wobei kaum eine Geräuschentwicklung zu verzeichnen ist. Das Rollenelement 30 kann aus einem geeigneten Kunststoff ausgeführt sein.

Damit die Hülsen 1 fixiert auf der Wickelwelle 62 verbleiben, insbesondere auch innerhalb des Wicklers 50, weist die Wickelwelle 62 Fixierungsmittel 54 auf, die in Figur 18 und Figur 20 gezeigt sind. Gemäß des dargestellten Ausführungsbeispiels sind die Fixierungsmittel 54 als an der Wickelwelle 62 bewegbare Spannelemente ausgebildet, die zwischen einer ausgefahrenen Lage 55 und einer eingefahrenen Lage 56 bewegbar sind. In der ausgefahrenen Lage 55 erfolgt eine Fixierung der Hülsen 1 an der Wickelwelle 62, wobei die Spannelemente 54 in der ausgefahrenen Lage 55 vorsprungartig aus der Wickelwelle 62 sich erstrecken und somit an der inneren Mantelfläche jeder Hülse 1 mit einer definierten Kraft anliegen. Hierdurch erfolgt zusätzlich eine Zentrierung der Hülsen 1 an der Wickelwelle 62, da insbesondere, wie in Figur 18 gezeigt, um die Mantelfläche der Wickelwelle 62 herum gleichmäßig die Fixierungsmittel 54 angeordnet sind. Bei der Übergabe der Wickelwelle 62 mit den Hülsen 1 zum Wickler 50 und zurück vom Wickler 50 in Richtung Übergabestation 60 sind die Fixierungsmittel 54 in ihrer ausgefahrenen Lage 55. Der Antrieb zur Bewegung der Spannelemente 54 in ihre jeweilige Lage 55, 56 erfolgt im vorliegenden Ausführungsbeispiel durch Luft, die über eine Luftzuführung 57 in die Wickelwelle 62 eingebracht wird, welches in Figur 19 schematisch gezeigt ist. Die Luftzuführung 57 ist axial zur Wickelwelle 62 ausgerichtet. Die Luft wird gemäß Figur 16 über eine Düse 58 eingebracht, wobei die Düse 58 zunächst in die Luftzuführung 57 bewegt wird. Über den sich innerhalb der Wickelwelle 62 einstellenden Druck fahren die Spannelemente 54 in die definierte ausgefahrene Lage 55. Bevor die Wickelwelle 62 dem Wickler 50 übergeben wird, fährt die Düse 58, die an der Übergabestation 60 angeordnet ist, zurück in die in Figur 16 dargestellte Position. Ein nicht explizit dargestelltes Rückschlagventil verhindert, dass die Fixierungsmittel 54 die ausgefahrene Lage 55 verlassen.

Gemäß Figur 16 und Figur 17 ist des Weiteren die Haltevorrichtung 61 der Übergabestation 60 gezeigt, die über einen bewegbaren Bolzen 60 verfügt, der als axiale Sicherung für die Wickelwelle 62 dient, und zwar dann, wenn die Wickelwelle 62 in der Haltevorrichtung 61 der Übergabestation 60 sich befindet. Insbesondere beim Herausziehen der Rollen 3 von Figur 6 in Richtung der Zuführeinheit 10 gemäß Figur 7 können hohe Kräfte auf die Wickelwelle 62 wirken. Die axiale Sicherung 60 befindet sich dann in einer Arretierstellung 59 (siehe Figur 17), wobei in der Arretierstellung 59 die axiale Sicherung 60 in einer Aufnahme 63 gemäß Figur 18 sich befindet. Die Aufnahme 63 ist gemäß des dargestellten Ausführungsbeispiel als eine Nut in der Wickelwelle 62 ausgebildet.

Neben der axialen Sicherung 60 weist die Haltevorrichtung 61 Halteplatten 66, 67 auf, die im Sinne eines Kniehebels mit einer definierten Kraft auf die Wickelwelle 62 wirken, welches schematisch in Figur 16 gezeigt ist. Hierdurch wird erzielt, dass die Wickelwelle 62 einseitig an der Übergabestation 60 befestigt ist. Gemäß Figur 19 weist die Wickelwelle 62 eine weitere Aufnahme 64 auf, die zur ersten Aufnahme 63 benachbart angeordnet ist, wobei in die weitere Aufnahme 64 ein Greifelement 51 des Wicklers 50 einbringbar ist, der schematisch in Figur 3 bis Figur 5 gezeigt ist. Die weitere Aufnahme 54 ist ebenfalls als Nut ausgeführt, wobei das Greifelement 51 entsprechend der Geometrie der Aufnahme 64 ausgeführt ist und in diese Aufnahme 64 eingreift, wenn die Wickelwelle 62 von der Übergabestation 60 in den Wickler 50 und zurück vom Wickler 50 in die Übergabestation 60 bewegt wird. Bei der Übergabe ist die zuvor beschriebene Haltevorrichtung 61 gelöst, sodass sich die axiale Sicherung 60 losgelöst von der Wickelwelle 62 befindet. Das bedeutet, dass die axiale Sicherung 60 nicht die Arretierstellung 59 einnimmt, sondern in einer nicht explizit dargestellten Freigabestellung sich befindet, in der der Bolzen 60 beabstandet von der Wickelwelle 62 positioniert ist. Auch die Halteplatten 66, 67 liegen nicht an der Wickelwelle 62 an. Die Wickelwelle 62 wird lediglich von den Greifelementen 51 gehalten.

Wenn nun die Rollen 3 gemäß Figur 4 der Übergabestation 60 überreicht worden sind, erfolgt eine Entlüftung der Wickelwelle 62, bei der durch die Ausbringung von Luft aus der Wickelwelle 62 die Spannelemente 54 in ihre eingefahrene Lage 56 sich bewegen. Die Aufnahmeeinheit 20 bewegt sich soweit bis zu den Rollen 3 bis ein Kontakt mit der Materialbahn 2 entsteht. Wenn die Rollen 3 zuverlässig auf der Aufnahmeeinheit 20 aufliegen, wird die axiale Sicherung 60 in ihre Arretierstellung 59 gebracht und die Halteplatten 66, 67 fahren in ihre Haltestellung gemäß Figur 16, in der zuverlässig die Wickelwelle 62 in der Haltevorrichtung 61 gehalten und fixiert ist. Die Greifelemente 51, die am Wickler 50 bewegbar gelagert sind, können sich von der Wickelwelle 62 lösen und in eine Position fahren, die in Figur 8 gezeigt ist.

Damit die Rollen 3 zuverlässig von der Aufnahmeeinheit 20 aufgenommen werden können, weist die Aufnahmeeinheit 20 eine zweite Auflagefläche 25 auf, die gemäß des dargestellten Ausführungsbeispiels unabhängig von der Aufnahmeeinheit 20 bewegt werden kann. Obwohl die Aufnahmeeinheit 20 gemäß Figur 4 ihre Position beibehält, weist die Aufnahmeeinheit 20 eine Hubvorrichtung für die zweite Auflagefläche 25 auf, die die zweite Auflagefläche 25 aus ihrer Position gemäß Figur 4 in Richtung Rolle 3 gemäß Figur 5 bewegen kann, bis die Rolle 3 auf der zweiten Auflagefläche 25 zuverlässig aufliegt. Der Vorteil zweier unterschiedlich in ihrer Größe und Form ausgebildeten Auflageflächen 23, 25 ist, dass die Geometrien der Hülsen 1 sowie der Rollen 3 sehr unterschiedlich sind. Zudem ist das Gewicht der Rollen 3 wesentlich zum Gewicht der Hülse 1 vergrößert. Besonders vorteilhaft ist, dass die Aufnahmeeinheit 20 um eine Achse 31 rotierbar angeordnet ist, wobei in einer Rotationslage die erste Auflagefläche 32 aktiv ist, um die Hülsen 1 aufzunehmen, beispielsweise in Figur 10. Hierbei ist die zweite Auflagefläche 25 deaktiviert und ohne Funktion. In einer weiteren Rotationslage der Aufnahmeeinheit 20 ist die zweite Auflagefläche 25 aktiv, welches beispielsweise in Figur 5 gezeigt ist, um zuverlässig die Rollen 3 aufzunehmen. Hierbei ist die erste Auflagefläche 23 deaktiv.

Gemäß Figur 19 ist des Weiteren gezeigt, dass die Luftzuführung 57, die gleichzeitig auch als Luftabführung bei der Entlüftung dienen kann, an der Stirnfläche 65 der Wickelwelle 62 angeordnet ist. Hierbei ist die Stirnfläche 65, wie in Figur 18 gezeigt, als Dreikant ausgeführt. Der Dreikant hat den Vorteil, dass in dem Wickler 50 hohe Drehmomente aufgenommen werden können.

Gemäß des dargestellten Ausführungsbeispiels nach Figur 19 weist die Wickelwelle 62 einen Verkantungsschutz auf, der in Form eines Pendellagers 68 realisiert ist, das bewegbar am Rande der Wickelwelle 62 angeordnet ist. Das Pendellager 68 ist aus einem Kunststoff ausgeführt und kann verhindern, dass, wenn die Wickelwelle 62 sich durchbiegt, eine Verkantung der Wickelwelle 62 entsteht.

Ist nun die Aufnahmeeinheit 20 mit den Rollen 3 in der Position gemäß Figur 7 angekommen, rotiert die Aufnahmeeinheit 20 um die Achse 31. Insbesondere bewegt sich die zweite Auflagefläche 25 um die Achse 31, wobei die Rollen 3 einer Rollenabführung 130 zugeführt werden (siehe Figur 9). Der nächste Zyklus für die Hülsenzugabe startet, wobei gemäß Figur 10 die Zuführeinheit 10 sich der Aufnahmeeinheit 20 nähert und weitere Hülsen 1 der ersten Auflagefläche 23 zugeführt werden. Die Zuführeinheit 10 weist ein Vereinzelelement 11 auf, das bewirkt, dass lediglich eine Hülse 1 aus einem Kanal 12 der Zuführeinheit 10 der Aufnahmeeinheit 20 zugeführt wird. Vorteilhafterweise sind sämtliche Aggregate des Rollenhandlingsystems, insbesondere die Zuführeinheit 10, die Vereinzelelemente 11, die Aufnahmeeinheit 20 mit ihren Auflageflächen 23, 25, Führungselement 29, Übergabestation 60, Haltevorrichtung 61, Fixierungsmittel 54, axiale Sicherung 60, Halteplatten 66, 67, Positionseinrichtung 80 sowie Rollenabführung 130 über eine Steuereinheit elektronisch miteinander verbunden, sodass ein Datenaustausch untereinander stattfinden kann. Hierdurch lässt sich das Rollenhandlingsystem in seiner Effizienz weiter optimieren. Auch der Wickler 50 kann mit der Steuereinheit in Datenkommunikation stehen, insbesondere kann die Steuereinheit im Wickler 50 integriert sein. Zudem ist die Zuführeinheit 10 derart ausgebildet, dass die Kanäle 12 gemäß Figur 1 oder Figur 2 in ihrer Breite entsprechend der Geometrie der Hülse 1 einstellbar sind, insbesondere ist es denkbar, die Zuführeinheit 10 derart weiter auszubilden, dass die Kanalanzahl variiert werden kann.

Das gezeigte Ausführungsbeispiel des Rollenhandlingsystems ist besonders vorteilhaft, da aufgrund der Anordnung der einzelnen Aggregate der Wickler 50 für den Bediener zugänglich und einsehbar ist, welches durch die Pfeildarstellung gemäß Figur 1 gezeigt ist. Dieses wird unter anderem dadurch erreicht, dass die Haltevorrichtung 61 seitlich, gegenüberliegend der Zuführeinheit 10 bzw. der Rollenabführung 130 angeordnet ist, wobei die Wickelwelle 62 einseitig an der Haltevorrichtung 61 lösbar gehalten ist.

Während die Materialbahnen 2 auf die Hülsen 1 im Wickler 50 aufgebracht werden, entsteht eine Rolle 3 mit jeweils einer Materialbahn 2, wobei die Materialbahnen 2 auf unterschiedlichen Hülsen 1, die nebeneinander liegen, aufgebracht werden. Anschließend werden die Rollen 3 der Übergabestation 60 wieder zurückgeführt. Bevor die Materialbahn 2 auf die Hülse 1 aufgebracht wird, weist die Materialbahn 2 vorteilhafterweise eine größere Breite, bezogen auf die Erstreckungsrichtung der Hülse 1, auf. Diese Materialrohbahn, die nicht explizit gezeigt ist, wird in einem vorgelagerten Schritt in die einzelnen Materialbahnen 2 getrennt, wobei ein Klingenschnitt oder ein Tellermesserschnitt erfolgen kann. Der Schritt der Durchtrennung kann zum Beispiel innerhalb des Wicklers 50 erfolgen.

Die Greifelemente 51, die seitlich an der Wickelwelle 62 wirken, können in ihrer Länge translatorisch ein- und ausfahren sowie um eine definierte Achse schwenken, welches schematisch in Figur 3 bis Figur 5 bzw. Figur 8 gezeigt ist. Hierdurch lässt sich zielgenau die Wickelwelle 62 positionieren.

### Bezugszeichenliste

- 1: Hülse
- 2: Materialbahn
- 3: Rolle
- 4: horizontale Achse
- 5: erste Positionierung
- 6: zweite Positionierung

- 10: Zuführeinheit
- 11: Vereinzelelement
- 12: Kanal

- 20: Aufnahmeeinheit
- 21: Arbeitsposition
- 22: Warteposition
- 23: erste Auflagefläche
- 24: Positionierungsmittel
- 25: zweite Auflagefläche
- 26: Schalenelement
- 27: aktive Position
- 28: passive Position
- 29: Führungselement

- 30: Rollenelement
- 31: Achse der Aufnahmeeinheit

- 50: Wickler
- 51: Greifelement
- 53: freies Ende
- 54: Fixierungsmittel, Spannelement
- 55: ausgefahrene Lage
- 56: eingefahrene Lage
- 57: Luftzuführung/Luftabführung
- 58: Düse
- 59: Arretierstellung

- 60: Übergabestation
- 61: Haltevorrichtung
- 62: Wickelwelle
- 63: Aufnahme
- 64: Aufnahme
- 65: Stirnfläche
- 66: Halteplatte
- 67: Halteplatte
- 68: Pendellager
- 69: Bolzen, axiale Sicherung

- 80: Positionseinrichtung
- 81: Abstreiferelement

- 90: Klebevorrichtung

- 100: Sensoreinheit
- 110: erster Sensor
- 120: zweiter Sensor
- 130: Rollenabführung

## Patentansprüche

1. Rollenhandlingsystem für einen Wickler (50), in dem Hülsen (1) mit jeweils einer Materialbahn (2) aufbringbar sind, so dass eine Mehrzahl an auf den Hülsen (1) mit jeweils einer Materialbahn (2) aufgewickelten Rollen (3) entstehen, mit
einer Zuführeinheit (10), um eine Mehrzahl an Hülsen (1) einer Aufnahmeeinheit (20) zu übergeben, **dadurch gekennzeichnet, dass** die Aufnahmeeinheit (20) beweglich zwischen der Zuführeinheit (10) und einer Übergabestation (60) angeordnet ist, mit der Hülsen (1) zum Wickler (50) überführbar sind und Rollen (3) vom Wickler (50) zur Übergabestation (60) übergebbar sind, wobei die Übergabestation (60) eine Haltevorrichtung (61) aufweist, an der eine Wickelwelle (62) einseitig lösbar befestigt ist, wobei auf die Wickelwelle (62) die Hülsen (1) bei der Bewegung der Aufnahmeeinheit (20) in Richtung der Übergabestation (60) aufschiebbar sind.

2. Rollenhandlingsystem nach Anspruch 1,
**dadurch gekennzeichnet,**
**dass** die lösbare Befestigung der Wickelwelle (62) an der der Zuführeinheit (10) abgewandten Seite der Haltevorrichtung (61) angeordnet ist.

3. Rollenhandlingsystem nach Anspruch 1 oder 2,
**dadurch gekennzeichnet,**
**dass** die Wickelwelle (62) zur horizontalen Achse (4) nach unten geneigt ist, so dass die Wickelwelle (62) in einem Winkel α zur horizontalen Achse (4) geneigt ist, wobei insbesondere der Winkel α ≤ 5° beträgt.

4. Rollenhandlingsystem nach einem der vorhergehenden Ansprüche,
**dadurch gekennzeichnet,**
**dass** das freie Ende (53) der Wickelwelle (62), das der Zuführeinheit (10) zugewandt ist, nach unten geneigt ist.

5. Rollenhandlingsystem nach einem der vorhergehenden Ansprüche,
**dadurch gekennzeichnet,**
**dass** die Wickelwelle (62) Fixierungsmittel (54) aufweist, die zur Fixierung der Hülsen (1) an der Wickelwelle (62) dienen.

6. Rollenhandlingsystem nach einem der vorhergehenden Ansprüchen,
**dadurch gekennzeichnet,**
**dass** die Fixierungsmittel (54) an der Wickelwelle (62) bewegbare Spannelemente (54) sind, die zwischen einer ausgefahrenen Lage (55) und einer eingefahrenen Lage (56) bewegbar sind, wobei insbesondere in der ausgefahrenen Lage (55) die Spannelemente (54) vorsprungartig aus der Wickelwelle (62) sich erstrecken.

7. Rollenhandlingsystem nach einem der vorhergehenden Ansprüche,
**dadurch gekennzeichnet,**
**dass** die Wickelwelle (62) eine Luftzuführung (57) und/oder eine Luftabführung (57) aufweist, durch die Luft in die Wickelwelle (62) einbringbar und/oder abführbar ist, wodurch die Spannelemente (54) bewegbar sind.

8. Rollenhandlingsystem nach einem der vorhergehenden Ansprüche,
**dadurch gekennzeichnet,**
**dass** die Übergabestation (60) mindestens ein Rückschlagventil aufweist, um die ausgefahrene Lage (55) der Spannelemente (54) beizubehalten.

9. Rollenhandlingsystem nach einem der vorhergehenden Ansprüche,
**dadurch gekennzeichnet,**
**dass** die Haltevorrichtung (61) einen bewegbaren Bolzen (69) aufweist, der zwischen eine Arretierstellung (59) und eine Freigabestellung bewegbar ist, wobei in der Arretierstellung (59) der Bolzen (69) in einer Aufnahme (63, 64) der Wickelwelle (62) sich befindet, wobei die Aufnahme (63, 64) als eine Nut ausgeführt ist.

10. Rollenhandlingsystem nach einem der vorhergehenden Ansprüche,
**dadurch gekennzeichnet,**
**dass** die Wickelwelle (62) eine weitere Aufnahme (63, 64) aufweist, die zur ersten Aufnahme (63, 64) benachbart angeordnet ist, wobei in die weitere Aufnahme (63, 64) ein Greifelement (51) des Wicklers (50) einbringbar ist, wobei insbesondere die weitere Aufnahme (63, 64) als Nut ausgeführt ist.

11. Rollenhandlingsystem nach einem der vorhergehenden Ansprüche,
**dadurch gekennzeichnet,**
**dass** die Luftzuführung (57) und/oder eine Luftabführung (57) an einer Stirnfläche (65) der Wickelwelle (62) angeordnet ist.

12. Rollenhandlingsystem nach Anspruch 11,
**dadurch gekennzeichnet,**
**dass** die Stirnfläche (65) als Mehrkant ausgeführt ist, insbesondere dass die Stirnfläche (65) als Dreihkant ausgeführt ist.

13. Verfahren zur Übergabe einer Wickelwelle (62) eines Rollenhandlingsystem, insbesondere nach einem der Ansprüche 1 bis 12, an einen Wickler (50), in dem Hülsen (1) mit jeweils einer Materialbahn (2) aufgebracht werden, so dass eine Mehrzahl an auf den Hülsen (1) mit jeweils einer Materialbahn (2) aufgewickelten Rollen (3) entstehen, mit
einer Zuführeinheit (10), um eine Mehrzahl an Hülsen (1) einer Aufnahmeeinheit (20) zu übergeben, wobei
die Aufnahmeeinheit (20) beweglich zwischen der Zuführeinheit (10) und einer Übergabestation (60) angeordnet ist, mit der Hülsen (1) zum Wickler (50) überführt werden und Rollen (3) vom Wickler (50) zur Übergabestation (60) übergeben werden, wobei die Übergabestation (60) eine Haltevorrichtung (61) aufweist, an der die Wickelwelle (62) einseitig lösbar befestigt ist, und
auf die Wickelwelle (62) die Hülsen (1) bei der Bewegung der Aufnahmeeinheit (20) in Richtung der Übergabestation (60) aufgeschoben werden,
**gekennzeichnet durch** folgende Schritte:
- dass nach dem Aufbringen der Hülsen (1) auf die Wickelwelle (62) eine Belüftung der Wickelwelle (62) erfolgt, so dass durch die Einbringung von Luft an der Wickelwelle (62) angeordnete Spannelemente (54) ausfahren und die Hülsen (1) an der Wickelwelle (62) fixieren,
- dass Greifelemente (51) des Wicklers (50) zur Übergabestation (60) sich bewegen und die Wickelwelle (62) aufnehmen,
- dass die Haltevorrichtung (61) sich von der Wickelwelle (62) löst, und
- dass die Greifelemente (51) die Wickelwelle (62) zum Wickler (50) überführen.

14. Verfahren zur Übergabe einer Wickelwelle (52) eines Rollenhandlingsystem, insbesondere nach einem der Ansprüche 1 bis 12, von einem Wickler (50) an eine Übergabestation (60), wobei im Wickler (50) eine Materialbahn (2) auf die Hülsen (1) aufgebracht wird, so dass eine Mehrzahl an auf den Hülsen (1) mit jeweils einer Materialbahn (2) aufgewickelten Rollen (3) entstehen, mit
einer Zuführeinheit (10), um eine Mehrzahl an Hülsen (1) einer Aufnahmeeinheit (20) zu übergeben, wobei
die Aufnahmeeinheit (20) beweglich zwischen der Zuführeinheit (10) und einer Übergabestation (60) angeordnet ist, mit der Hülsen (1) zum Wickler (50) überführt werden und Rollen (3) vom Wickler (50) zur Übergabestation (60) übergeben werden, wobei
die Übergabestation (60) eine Haltevorrichtung (61) aufweist, an der die Wickelwelle (62) einseitig lösbar befestigt ist, und
auf die Wickelwelle (62) die Hülsen (1) bei der Bewegung der Aufnahmeeinheit (20) in Richtung der Übergabestation (60) aufgeschoben werden,
**gekennzeichnet durch** folgende Schritte:
- dass über Greifelemente (51) des Wicklers (50) die Wickelwelle (62) vom Wickler (50) zur Übergabestation (60) bewegt wird,
- dass eine Entlüftung der Wickelwelle (62) erfolgt, bei der durch die Ausbringung von Luft aus der Wickelwelle (62) an der Wickelwelle (62) angeordnete Spannelemente (54) in die Wickelwelle (62) einfahren und sich von den Hülsen (1) kraftschlüssig und/oder formschlüssig lösen,
- dass die Aufnahmeeinheit (20) sich so weit bis zu den Hülsen (1) bewegt bis ein Kontakt entsteht,
- die Greifelemente (51) sich von der Wickelwelle (62) lösen und entfernen.

## Claims

1. Roll handling system for a winder (50) wherein sleeves (1) each with a respective material web (2) may be applied, resulting in a plurality of rolls (3) on the sleeves (1) each wound with a material web (2), with a feed unit (10) in order to transfer a multiple of sleeves (1) to a receiving unit (20),
**characterized in that**
the receiving unit (20) is movably arranged between the feed unit (10) and a transfer station (60), with a feed unit (10) to transfer a plurality of sleeves (1) to the winder (50), and to transfer rolls (3) from the winder (50) to the transfer station (60), wherein the transfer station (60) has a holding device (61) to which a winding shaft (62) may be releasably attached on one side, wherein the sleeves (1) may be pushed onto the winding shaft (62) upon movement of the receiving unit (20) in the direction of the transfer station (60).

2. Roll handling system according to claim 1,
**characterized in that**
the detachable fastening of the winding shaft (62) is arranged on the side of the holding device (61) facing away from the feed unit (10).

3. Roll handling system according to claim 1 or 2,
**characterized in that**
the winding shaft (62) is inclined downwards relative to the horizontal axis (4) so that the winding shaft (62) is inclined at an angle α to the horizontal axis (4), wherein, in particular, the angle α ≤ 5°.

4. Roll handling system according to one of the preceding claims,
**characterized in that**
the free end (53) of the winding shaft (62) facing the feed unit (10) is inclined downwards.

5. Roll handling system according to one of the preceding claims,
**characterized in that**
the winding shaft (62) comprises fixing means (54) which serve to fix the sleeves (1) on the winding shaft (62).

6. Roll handling system according to one of the preceding claims,
**characterized in that**
the fixing means (54) are tensioning elements (54) which are movable on the winding shaft (62) between an extended position (55) and a retracted position (56), wherein, in particular, in the extended position (55), the tensioning elements (54) extend in a projecting manner from the winding shaft (62).

7. Roll handling system according to one of the preceding claims,
**characterized in that**
the winding shaft (62) has an air inlet (57) and/or an air outlet (57), through which air may be introduced into and/or removed from the winding shaft (62), by means of which the tensioning elements (54) may be moved.

8. Roll handling system according to one of the preceding claims,
**characterized in that**
the transfer station (60) comprises at least one check valve to maintain the tensioning elements (54) in the extended position (55).

9. Roll handling system according to one of the preceding claims,
**characterized in that**
the holding device (61) has a movable bolt (69), which is movable between a locking position (59) and a release position, wherein in the locking position (59), the bolt (69) is located in a receptacle (63, 64) of the winding shaft (62), wherein the receptacle (63, 64) is in the form of a groove.

10. Roll handling system according to one of the preceding claims,
**characterized in that**
the winding shaft (62) comprises a further receptacle (63, 64) which is arranged adjacent to the first receptacle (63, 64), wherein a gripping element (51) of the winder (50) may be inserted in the further receptacle (63, 64), and wherein, in particular, the further receptacle (63, 64) is designed as a groove.

11. Roll handling system according to one of the preceding claims,
**characterized in that**
the air inlet (57) and/or an air outlet (57) is arranged on an end face (65) of the winding shaft (62).

12. Roll handling system according to one of the preceding claims,
**characterized in that**
the end face (65) is designed with a multi-side profile, in particular the end face (65) is designed as a triangle.

13. Method, in particular according to one of the claims 1-12, for transferring a winding shaft (62) of a roll handling system to a winder (50) in which sleeves (1) each with a material web (2) are applied, resulting in a multiple of rolls (3) each of which is wound with a material web (2) on the sleeves (1), with a feed unit (10) for transferring a plurality of sleeves (1) to a receiving unit (20), wherein the receiving unit (20) is arranged to be movable between the feed unit (10) and a transfer station (60), by means of which sleeves (1) are transferred to the winder (50) and rolls (3) are transferred from the winder (50) to the transfer station (60), wherein the transfer station (60) comprises a holding device (61) on which the winding shaft (62) is detachably fixed on one side, and on which the winding shaft (62) pushes the sleeves (1) in the direction of the transfer station (60) upon movement of the receiving unit (20), **characterized by** the following steps:
- the winding shaft (62) is ventilated following the application of the sleeves (1) to the winding shaft (62), so that the tensioning elements (54) arranged on the winding shaft (62) extend following the introduction of air, while the sleeves (1) are fixed on the winding shaft (62)
- the gripping elements (51) of the winder (50) move to the transfer station (60) and pick up the winding shaft (62)
- the holding device (61) is detached from the winding shaft (62), and
- the gripping elements (51) transfer the winding shaft (62) to the winder (50).

14. Method, in particular according to one of the claims 1 to 12, for transferring a winding shaft (52) of a roll handling system from a winder (50) to a transfer station (60), wherein a material web (2) is applied to the sleeves (1) in the winder (50), resulting in a plurality of rolls (3) on the sleeves (1) each wound with a material web (2), with a feed unit (10) to transfer a plurality of sleeves (1) to a receiving unit (20), wherein the receiving unit (20) is movably arranged between the feed unit (10) and a transfer station (60), with which sleeves (1) are transferred to the winder (50) and rolls (3) are transferred from the winder (50) to the transfer station (60), wherein the transfer station (60) comprises a holding device (61) on which the winding shaft (62) is detachably fastened on one side, and on which the winding shaft (62) pushes the sleeves (1) in the direction of the transfer station (60) upon movement of the receiving unit (20), **characterized by** the following steps:
- the winding shaft (62) is moved from the winder (50) to the transfer station (60) by means of the gripping elements (51) of the winder (50),
- a venting of the winding shaft (62) takes place, wherein tensioning elements (54) arranged on the winding shaft (62) engage in the winding shaft (62) as a result of the application of air from the winding shaft (62), and separate from the sleeves (1) in a force locking and/or form locking manner,
- the receiving unit (20) moves towards the sleeves (1) until contact occurs,
- the gripping elements (51) detach themselves from the winding shaft (62) and move away.

## Revendications

1. Système de manipulation de rouleaux pour un enrouleur (50), dans lequel des manchons (1) peuvent être montés avec chacun une bande de matériau (2), de façon à ce qu'il en résulte une pluralité de rouleaux (3) enroulés sur les manchons (1) avec chacun une bande de matériau (2), avec
une unité d'alimentation (10), afin de transférer une pluralité de manchons (1) d'une unité de logement (20), **caractérisé en ce que**
l'unité de logement (20) est disposée de manière mobile entre l'unité d'alimentation (10) et une station de transfert (60), avec laquelle les manchons (1) peuvent être transférés à l'enrouleur (50) et les rouleaux (3) peuvent être transférés de l'enrouleur (50) à la station de transfert (60), la station de transfert (60) comprenant un dispositif de maintien (61) au niveau duquel un arbre d'enroulement (62) est fixé de manière amovible d'un seul côté, les manchons (1) pouvant être déplacés vers l'arbre d'enroulement (62) lors du mouvement de l'unité de logement (20) en direction de la station de transfert (60).

2. Système de manipulation de rouleaux selon la revendication 1, **caractérisé en ce que** la fixation amovible de l'arbre d'enroulement (62) est disposée sur le côté du dispositif de maintien (61) opposé à l'unité d'alimentation (10).

3. Système de manipulation de rouleaux selon la revendication 1 ou 2, **caractérisé en ce que** l'arbre d'enroulement (62) est inclinée vers le bas par rapport à l'axe horizontal (4), de façon à ce que l'arbre d'enroulement (62) est incliné avec un angle α par rapport à l'axe horizontal (4), plus particulièrement l'angle étant α ≤ 5°.

4. Système de manipulation de rouleaux selon l'une des revendications précédentes, **caractérisé en ce que** l'extrémité libre (53) de l'arbre d'enroulement (62), qui est orientée vers l'unité d'alimentation (10), est inclinée vers le bas.

5. Système de manipulation de rouleaux selon l'une des revendications précédentes, **caractérisé en ce que** l'arbre d'enroulement (62) comprend des moyens de fixation (54) qui permettent de fixer les manchons (1) à l'arbre d'enroulement (62).

6. Système de manipulation de rouleaux selon l'une des revendications précédentes, **caractérisé en ce que** les moyens de fixation (54) sont des éléments de serrage (54) mobiles sur l'arbre d'enroulement (62), qui sont mobiles entre une position sortie (55) et une position rentrée (56), plus particulièrement, dans la position sortie (55), les éléments de serrage (54) s'étendant en saillie hors de l'arbre d'enroulement (62).

7. Système de manipulation de rouleaux selon l'une des revendications précédentes, **caractérisé en ce que** l'arbre d'enroulement (62) comprend une admission d'air (57) et/ou une évacuation d'air (57), à travers laquelle l'air peut être introduit et/ou évacué dans ou hors de l'arbre d'enroulement (62), ce qui permet de déplacer les éléments de serrage (54).

8. Système de manipulation de rouleaux selon l'une des revendications précédentes, **caractérisé en ce que** la station de transfert (60) comprend au moins un clapet anti-retour afin de conserver la position sortie (55) des éléments de serrage (54).

9. Système de manipulation de rouleaux selon l'une des revendications précédentes, **caractérisé en ce que** le dispositif de maintien (61) comprend une tige mobile (69), qui est mobile entre une position de verrouillage (59) et une position de déverrouillage, moyennant quoi, dans la position de verrouillage (59), la tige (69) se trouve dans un logement (63, 64) de l'arbre d'enroulement (62), le logement (63, 64) étant conçu comme une rainure.

10. Système de manipulation de rouleaux selon l'une des revendications précédentes, **caractérisé en ce que** l'arbre d'enroulement (62) comprend un logement supplémentaire (63, 64) qui est disposé de manière adjacente au premier logement (63, 64), un élément de préhension (51) de l'enrouleur (50) pouvant être inséré dans le logement supplémentaire (63, 64), plus particulièrement le logement supplémentaire (63, 64) étant conçu comme une rainure.

11. Système de manipulation de rouleaux selon l'une des revendications précédentes, **caractérisé en ce que** l'admission d'air (57) et/ou l'évacuation d'air (57) est disposé au niveau d'une surface frontale (65) de l'arbre d'enroulement (62).

12. Système de manipulation de rouleaux selon la revendication 11, **caractérisé en ce que** la surface frontale (65) est conçue comme un polygone, plus particulièrement **en ce que** la surface frontale (65) est conçue comme un triangle.

13. Procédé de transfert d'un arbre d'enroulement (62) d'un système de transfert de rouleaux, plus particulièrement selon l'une des revendications 1 à 12, à un enrouleur (50), dans lequel des manchons (1) sont appliqués chacun avec une bande de matériau (2), de façon à obtenir une pluralité de rouleaux (3) enroulés sur les manchons (1) avec chacun une bande de matériau (2), avec
une unité d'alimentation (10) afin de transférer une pluralité de manchons (1) d'une unité de logement (20),
l'unité de logement (20) étant disposée de manière mobile entre l'unité d'alimentation (10) et une station de transfert (60), avec laquelle les manchons (1) sont transportés vers l'enrouleur (50) et les rouleaux (3) sont transférés de l'enrouleur (50) vers la station de transfert (60),
la station de transfert (60) comprenant un dispositif de maintien (61) sur lequel l'arbre d'enroulement (62) est fixé de manière amovible d'un seul côté et
les manchons étant poussés sur l'arbre d'enroulement (62) lors du mouvement de l'unité de logement (20) en direction de la station de transfert (60),
**caractérisé par** les étapes suivantes :
- après le montage des manchons (1) sur l'arbre d'enroulement (62), une ventilation de l'arbre d'enroulement (62) a lieu, de façon à ce que l'introduction d'air des éléments de serrage (54) disposés au niveau de l'arbre d'enroulement (62) sortent et fixent les manchons (1) à l'arbre d'enroulement (62),
- les éléments de préhension (51) de l'enrouleur (50) se déplacent vers la station de transfert (60) et logent l'arbre d'enroulement (62)
- de façon à ce que le dispositif de maintien (61) se détache de l'arbre d'enroulement (62) et
- de façon à ce que les éléments de préhension (51) déplacent l'arbre d'enroulement (62) vers l'enrouleur (50).

14. Procédé de transfert d'un arbre d'enroulement (52) d'un système de manipulation de rouleaux, plus particulièrement selon l'une des revendications 1 à 12, d'un enrouleur (50) vers une station de transfert (60) une bande de matériau (2) étant appliquée sur les manchons (1) dans l'enrouleur (50), de façon à obtenir une pluralité de rouleaux (3) chacun avec une bande matériau (2) enroulés sur les manchons (1), avec
une unité d'alimentation (10) afin de transférer une pluralité de manchons (1) d'une unité de logement (20),
l'unité de logement (20) étant disposée de manière mobile entre l'unité d'alimentation (10) et une station de transfert (60), avec laquelle les manchons (1) sont déplacés vers l'enrouleur (50) et les rouleaux (3) sont transférés de l'enrouleur (50) vers la station de transfert (60),
la station de transfert (60) comprenant un dispositif de maintien (61) au niveau duquel l'arbre d'enroulement (62) est fixé de manière amovible d'un seul côté et
les manchons étant poussés vers l'arbre d'enroulement (62) lors du mouvement de l'unité de logement (20) en direction de la station de transfert (60),
**caractérisé par** les étapes suivantes :
- grâce à des éléments de préhension (51) de l'enrouleur (50), l'arbre d'enroulement (62) est déplacé par l'enrouleur (50) vers la station de transfert (60),
- une désaération de l'arbre d'enroulement (62) a lieu, lors duquel, grâce au retrait de l'air les éléments de serrage (54) disposés au niveau de l'arbre d'enroulement (62) rentrent dans l'arbre d'enroulement (62) et se détachent des manchons (1) par force et/ou par complémentarité de forme,
- l'unité de logement (20) se déplace jusqu'aux manchons (1) jusqu'à obtenir un contact,
- les éléments de préhension (51) se détachent et s'éloignent de l'arbre d'enroulement (62).
